# EUROPÄISCHE PATENTSCHRIFT

(11) **EP 0 361 052 B1**
(45) Veröffentlichungstag und Bekanntmachung des Hinweises auf die Patenterteilung: **10.11.1993**
(21) Anmeldenummer: 89115072.4
(22) Anmeldetag: 16.08.1989
(51) Int. Cl.: B22D 41/08

(54) **Feuerfeste Stator/Rotor-Einheit für einen Verschluss am Ausguss eines Metallschmelze enthaltenden Behälters**
Refractory stator-rotor unit for a nozzle gate in a vessel holding molten metal
Unité refractaire de stator-rotor pour un obturateur de busette de coulée dans un récipient contenant un métal liquide

(30) Priorität: 29.09.1988 CH 3629/88
(43) Veröffentlichungstag der Anmeldung: 04.04.1990
(73) Patentinhaber: Stopinc Aktiengesellschaft, CH-6340 Baar (CH)
(72) Erfinder: Keller, Werner, CH-6312 Steinhausen (CH); Waltenspühl, Rolf, CH-6331 Hünenberg (CH)
(74) Vertreter: Brückner, Raimund, Dipl.-Ing.

(56) Entgegenhaltungen:
- EP-A- 0 308 597
- DE-A- 2 836 813
- DE-C- 3 540 202
- GB-A- 2 198 979
- US-A- 3 651 998

## Beschreibung

Die Erfindung betrifft eine feuerfeste Stator/Rotor-Einheit für einen Verschluss am Ausguss eines Metallschmelze enthaltenden Gefässes, welche aus einem in der Gefässwandung befestigten Stator und einem in diesem drehbaren und/oder längsverschiebbaren, zum Oeffnen resp. Schliessen des Verschlusses dienenden Rotor besteht, die Einheit dabei in die Schmelze hineinragt und darin mindestens eine querliegende und von dieser ausgehend aus dem Behälter führende Ausgussöffnung aufweist.

Bei einem Verschluss (US-PS 3,651,998) der genannten Gattung ist ein in die Schmelze hineinragender Stator und ein in diesem konzentrisch angeordneter drehbarer Rotor gezeigt. Der Rotor ist dabei von an seiner unteren Stirnseite angreifenden Federn gegen den oben geschlossenen Stator gepresst. Bei geöffnetem Verschluss fliesst die Schmelze von mehreren querliegenden Bohrungen in die zentrale Oeffnung des Rotors und von dort zum Ausguss. Da zwischen dem äusseren Durchmesser des Rotors und dem der Bohrung des Stators ein relativ grosses Spiel vorgesehen ist, kann bei dem daraus enstehenden Spalt auch bei Zuführung von Gas ein Einfliessen von Metallschmelze kaum verhindert werden. Diese wird sehr schnell einfrieren und ein Verklemmen des Rotors bewirken. Zudem ist die von den Federn über den Rotor auf den Stator wirkende Zugkraft nicht unbedenklich, da das für den Stator zu verwendende feuerfeste Material an sich nur sehr geringe Zugkräfte aufnehmen kann und überdies durch die genannten Querbohrungen geschwächt ist.

Ein Zuflussstellglied gemäss der DE-PS 35 40 202 sieht zwei konzentrische zueinander angeordnete, in ein Vorratsgefäss hineinragende und gegeneinander bewegbare Rohre mit Durchbrüchen für den Schmelzendurchtritt vor, bei dem das innere Rohr in der Ausgussöffnung des Behälters fixiert und das äussere Rohr darübergestülpt ist. Durch entsprechendes Dreh- bzw. Längsverschieben des äusseren Rohres lässt sich die Schmelze reguliert abgiessen. Für das Drehen des Rohres ist ein relativ aufwendiger, oberhalb des Gefässes befindlicheer Mechanismus notwendig. Dieser darf keinerlei Querkräfte auf diese Rohre ausüben, ansonsten das innere stehende Rohr abbrechen würde. Handelt es sich beim Vorratsgefäss um einen Zwischenbehälter, sind normalerweise die Platzverhältnisse wegen der unmittelbar über ihm angeordneten Pfanne sehr beschränkt, was bei der genannten Anordnung ungünstig ist.

Der vorliegenden Erfindung liegt demgegenüber die Aufgabe zugrunde, den Verschluss nach der eingangs beschriebenen Gattung so weiterzubilden, dass dieser bei grosser Betriebssicherheit und absoluter Funktionstüchtigkeit einfach und platzsparend gebaut ist.

Die Aufgabe ist erfindungsgemäss dadurch gelöst, dass der durch den Stator geführte Rotor vom Gefässboden aus antreibbar ist und dass dabei zwischen dem Rotor und dem Stator in dem annähernd gesamten innerhalb des Gefässes liegenden Bereich eine die querliegende Oeffnung/en umgebende abdichtende zylindrische Fläche vorgesehen ist, während in dem in der Gefässwandung liegenden Bereich ein deren unterschiedliche Wärmeausdehnungen aufnehmendes Spiel zur Verhinderung eines Klemmens der Einheit vorgesehen ist.

In der Kombination der genannten Merkmale ergibt sich ein vom Stand der Technik erheblich abhebender Verschluss. Dadurch, dass zwischen dem Rotor und dem Stator praktisch keine Spannkräfte wirken und der Rotor vom Gefässboden aus antreibbar ist, kann ein sehr kleindimensionierter und platzsparender Antrieb vom Boden des Gefässes aus verwendet werden. Die abdichtende zylindrische Fläche im Bereich innerhalb des Gefässes und das vorgesehene Spiel in der Gefässwandung zwischen Rotor und Stator führen zu einem, den Bedingungen im Stahlwerksbetrieb sehr gut angepassten Verschlussystem. Für ein sicheres Verhindern eines Klemmens der Einheit ist der Bohrungsdurchmesser des Stators im Bereich in der Gefässwandung gegenüber dem im Gefässinneren aufgeweitet und/oder der Aussendurchmesser des Rotors verkleinert. Damit ist deren sehr unterschiedlichen Wärmeausdehnungen Rechnung getragen. Bei einigen Zehntelmillimetern Spiel zwischen Rotor und Stator ist zudem gewährleistet, dass bei auf den Rotor wirkenden Querkräften dieser vom Stator trotzdem über seine gesamte Länge geführt ist und damit ein Abbrechen desselben verhindert werden kann.

Bei einer vorteilhaften Ausbildung der Einheit ist der Rotor konzentrisch im Stator angeordnet, weist eine zentral verlaufende Durchflussöffnung und mindestens eine diese verbindende, innerhalb des Gefässes liegende quere Oeffnung auf. Diese Ausführung ergibt zusammen mit der Statorausbildung als Hülse eine einfache und herstellungsmässig kostengünstige Variante der Erfindung.

Insbesondere bei Verwendung eines Giessrohres unterhalb der Einheit kann es von Vorteil sein, dass dieses an einem stationären Teil des verschlusses angeschlossen ist. Dies ist erfindungsmässig so gelöst, dass der Stator eine querliegende und mit dieser verbundene, aus dem Gefäss führende Ausgussöffnung hat und der Rotor nur im bereich der querliegenden Oeffnung innerhalb drehbar und/oder längsverschiebbar des Stators angeordnet ist.

Im unteren Bereich zwischen Rotor und Stator ist vorzugsweise eine Gaszuführung von einem Inertgas vorgesehen. Damit lässt sich ein Ansaugen von Luft in die Schmelze nahezu vollständig verhindern.

Die querliegende Oeffnung im Stator ist mit einem solchen Abstand über der Gefässinnenwandung anzuordnen, dass nicht die unmittelbar über der Bodenwandung sich ansammelnde kalte und verunreinigte Schmelze abfliesst.

Der Stator ist vorzugsweise mit vertikaler Achse im Gefässboden eingesetzt, könnte insbesondere bei Aluminiumschmelze enthaltenden Pfannen aber auch in der Seitenwand mit horizontalem Ausguss realisiert sein.

Bei einer weiteren sehr vorteilhaften Ausbildung der erfindungsgemässen Einheit enthält der Stator in der für den Roltor vorgesehenen Bohrung mindestens eine Ringnut, die unterhalb der querliegenden Durchflussöffnung angeordnet und von der abdichtenden zylindrischen Fläche umgeben ist. Radiale durchgehende Oeffnungen verbinden diese Ringnut mit dem Innern des Gefässes. Die in den Oeffnungen im Stator bzw. Rotor durchfliessende Schmelze bewirkt normalerweise einen Unterdruck, so auch in dem dichtenden Spalt zwischen Rotor und Stator, was ein Luftansaugen von Aussen hervorrufen kann. Mit dieser Ringnut wird der Unterdruck unterbrochen und damit auch ein Luftansaugen praktisch verhindert.

Die Erfindung ist anhand von Ausführungsbeispielen gemäss Zeichnung erläutert. Es zeigt:
- Fig. 1: einen im Längsschnitt schematisch dargestellten Verschluss,
- Fig. 2: eine Variante des Verschlusses nach Fig. 1 im Längsschnitt,
- Fig. 3: eine weitere Variante im Längsschnitt,
- Fig. 4: einen Querschnitt des Verschlusses nacht Fig. 3 entlang der Linie IV-IV,
- Fig. 5: einen erfindungsgemässen Verschluss im Längsschnitt,
- Fig. 6 und Fig. 7: zwei Varianten von Stator-Ausbildungen des Verschlusses nach Fig.5 im Längsschnitt,
- Fig.8 und Fig.9: je einen Teilschnitt weiterer Varianten von erfindungsgemässen Stator/Rotor-Einheiten.

Ein Verschluss 10 nach Fig.1 ist im Ausguss 13 der Gefässwandung 14 eines teilweise dargestellten Gefässes 11 angeordnet, wobei letzteres aus einem Stahlmantel 12 und einer feuerfesten Wandung 14 besteht und bspw. eine Pfanne oder ein Zwischenbehälter für Stahlschmelzen sein kann. Der Verschluss 10 setzt sich im wesentlichen aus einem in der Gefässwandung 14 eingebetteten feuerfesten Stator 15, einem in diesem drehbar gelagerten feuerfesten Rotor 16 und einem Antriebsmechanismus 24 zusammen.

Der Rotor 16 ist in einem Gehäuse 25 gehalten und über eine nicht gezeigt Mitnahmeverbindung mit einem Drehkranz 21 gekoppelt, der über ein Ritzel 26 von einem Antriebsmotor steuerbar angetrieben ist.

Der Stator 15 ist als Hülse ausgebildet und hat eine konische Aussenfläche zwecks problemlosem Setzen desselben in der Gefässwandung 14. Er erstreckt sich bis ins Innere des Gefässes 11 und hat darin zwei querliegende Oeffnungen 17 und 18, die rund sind, aber auch als andere Querschnittsform, wie z.B. als Langlöcher in horizontaler oder vertikaler Richtung ausgebildet sein können. Der konzentrisch im Stator 15 geführte Rotor 16 weist eine axial verlaufende Sacklochbohrung 19′ und mit den genannten Oeffnungen 17 und 18 kommunizierende querliegende Oeffnungen 19 auf, die einem definierten Abstand, ungefähr 20 bis 70 mm, von der Gefäss-Innenwandung 14′ haben. In der gezeichneten Stellung befindet sich der Verschluss in Offenstellung und es kann bspw. Stahlschmelze durch die Oeffnungen 17, 18 und 19 regelbar in eine Kokille abfliessen. Der Rotor kann überdies als bis in die Schmelze der Kokille verlängertes Tauchrohr ausgebildet sein.

Erfindungsgemäss ist zwischen dem Stator 15 und dem vom Gefässboden 11′ aus antreibbaren Rotor 16 in dem innerhalb der Schmelze liegenden Bereich eine die Oeffnungen 17 und 18 umgebende abdichtende zylindrische Fläche 20 während in dem in der Gefässwandung 14 liegenden Bereich ein Spiel 22 zwischen Rotor 16 und Stator 15 gebildet ist, das vorzugsweise mindestens einige Zehntelmillimeter beträgt und so aufgelegt ist, dass die Einheit bei den sehr unterschiedlichen Wärmeausdehnungen beim Abgiessen nicht klemmt, aber trotzdem eine Führung des Rotors auch im unteren Teil des Stators gegeben ist.

Fig.2 zeigt eine Variante einer feuerfesten Stator/Rotor-Einheit ähnlich der nach Fig.1, bei der jedoch nur eine querliegende Oeffnung 31 und eine mit dieser verbundene Ausgussöffnung 31′ im Rotor 33 vorgesehen ist und der Stator 32 hutförmig ausgebildet ist. Wiederum ist zwischen letzterem und dem Rotor 33 eine abdichtende zylindrische Fläche 30 innerhalb des in der Schmelze befindlichen Bereiches vorgesehen. Innerhalb der Gefässwandung 14 ist der Stator-Innendurchmesser zur Erzielung des genannten Spieles 34 aufgeweitet. Am unteren Ende der Stator-Bohrung ist ein Ringspalt 35 mit einer Anschlussleitung 36 ausgebildet, in die Inertgas, bspw. Argon, zum Verhindern von Luftansaugen eingeblasen wird. Die querliegende Oeffnung 31 ist schräg nach unten in die Ausgussöffnung 31′ geführt, könnte aber auch vertikal zu letzterer angeordnet sein.

Eine Einheit nach Fig.3 und Fig.4 besteht wiederum aus einem als feuerfeste Hülse ausgebildeten, in der Gefässwandung 14 eingebetteten Stator 42 und einem in diesem drehbar geführten feuerfesten Rotor 43. Eine querliegende Oeffnung 41 und eine von dieser ausgehende Ausgussöffnung 41′ im Rotor 43 ermöglichen das Abgiessen von Schmelze aus dem Behälter 11. Als weiter Ausbildung der Erfindung hat der Stator 42 in seiner Bohrung eine Ringnut 44 und in diese führende radiale Oeffnungen 44′, die zwischen die querliegende Oeffnung 41 und die Innenwandung 14′ des Gefässes 11 zu liegen kommen. Die abdichtende zylindrische Fläche 40 zwischen Stator 42 und Rotor 43 umgibt die Oeffnung 41 und auch diese Ringnut 44, damit ein Auslaufen der in dieser Ringnut 44 befindlichen Schmelze verhindert ist. Zwischen Stator 42 und Rotor 43 ist wiederum in dem in der Gefässwandung 14 liegenden Bereich ein Spiel 46 vorgesehen, das durch Verjüngung des Rotor-Aussendurchmessers erreicht ist.

Ein Verschluss 50 gemäss Fig.5 hat eine feuerfeste Stator/Rotor-Einheit, bei der ein kegelstumpfförmiger Stator 52 in den Ausguss 13 der Pfanne 11 eingemörtelt ist, in Längsrichtung eine sacklockförmige Oeffnung 54 und eine mit ihr verbundene quere Oeffnung 55 hat und ein Rotor 53 im Bereich der querliegenden Oeffnung 55 in ihm dreh-und/oder längsverschiebbar angeordnet ist. Eine mit dem Rotor 53 drehverbundene Antriebwelle 53′ ragt durch den Stator 52 und ist mit einem nicht dargestellten Antrieb unterhalb des Gefässbodens 11 gekoppelt.

Zwischen Rotor 53 und Stator 52 ist eine abdichtende zylindrische Fläche 56 vorgesehen, die sich annähernd über den gesamten Bereich der in der Schmelze liegenden Einheit erstreckt. Zwischen der Antriebswelle 53′ und der sie umgebenden Bohrung im Stator 52 ist ein definiertes Spiel 57 vorgesehen , mit dem ein Verklemmen der Welle 53′ in dieser Bohrung vermieden ist. Der Rotor 53 kann entweder gedreht oder aber in Längsrichtung verschoben werden zwecks Oeffnen bzw. Schliessen des Verschlusses 50. An der Durchflussöffnung 54 des Stators 52 ist ein andeutungsweise dargestelltes Giessrohr 58 angeschlossen, das sich üblicherweise in die Schmelze einer Kokille erstreckt.

Bei einer Variante nach Fig.6 enthält der Stator 52 zwecks Standzeiterhöhung einen den Rotor 53˝ umgebenden feuerfesten Hochwerteinsatz 52′, der vorzugsweise in den feuerfesten gegossenen Stator 52 eingebettet ist. Die Durchflussöffnung 55 verläuft gegenüber der Variante nach Fig.5 insofern anders als sie, nachdem sie die eine abdichtende Fläche 56′ zwischen Rotor 53˝ und Stator 52 durchquert hat, annähernd in der Mitte des Rotors 53˝ stirnseitig aus ihm herausgeführt ist.

Bei Fig.7 enthält der feuerfeste Stator 52′ unterhalb seiner querliegenden Oeffnung 55 eine den Rotor 53 umgebende Ringnut 60, die über mindestens eine Oeffnung 61 mit dem Innern des Gefässes verbunden ist und von der abdichtenden zylindrischen Fläche 56 zwischen Rotor 53 und Stator 52′ umgeben ist. Dadurch lässt sich - wie bereits erwähnt - vermeiden, dass unerwünscht Luft in die in der Queröffnung 55 befindlichen Schmelze angesaugt wird und dort zu einer Reoxidation des flüssigen Stahles führt.

Fig.8 und Fig.9 zeigen je eine Variante des in Fig. 1 dargestellten Verschlusses 10. Der Stator 15′ und der in ihm drehbar geführte Rotor 16′ gemäss Fig.8 haben je eine sich im Betriebszustand gegenseitig berührende, senkrecht zur zylindrischen Fläche 20 verlaufende Ringfläche 75,76. Diese Ringflächen bilden eine zusätzliche Dichtung nebst der zwischen Stator 15′ und Rotor 16′ ohnehin vorgesehenen Dichtfläche 20. Dadurch wird vermieden, dass Metallschmelze in den aufgeweiteten Raum zwischen Stator und Rotor in dem innerhalb der Gefässwandung liegenden Bereich fliesst.

Die Stator/Rotor-Einheit 15˝,16˝ nach Fig.9 unterscheidet sich von der nach Fig.8 nur insofern, als die zusätzlich abdichtenden Ringflächen 75′ , 76′ unter einer Schräge, vorzugsweise zwischen 30° und 60° zur zylindrischen Gleitfläche 20 verlaufen und der Rotor 16˝ eine Ringdichtung 77 aufgestülpt hat, die aus einem feuerfesten Material mit guten Gleiteigenschaften, wie z.B. Graphit, besteht. Zu seiner Zentrierung ist diese Ringdichtung 77 an einer Anschlagfläche 78 am Rotor 16˝ positioniert. Die Ringdichtung könnte selbstverständlich auch im Stator 15˝ eingebettet sein. Stator und Rotor 15′,16′ resp. 15˝,16˝ sind vorteilhaft an diesen Ringflächen unter leichtem Anspressdruck (ein paar Kilogramm) gegeneinander gedrückt.

Die beschriebenen Stator/Rotor-Einheiten sind insbesondere für Gefässe mit Stahlschmelze gedacht, bei denen sie im Gefässboden mit vertikalem Ausguss angeordnet sind. Es wäre aber vorzugsweise bei Gefässen mit Leichtmetallschmelzen denkbar, diese in die Seitenwand mit horizontalem Ausguss einzubauen.

## Patentansprüche

1. Feuerfeste Stator/Rotor-Einheit für einen Verschluss am Ausguss eines Metallschmelze enthaltenden Gefässes, (11) welche aus einem in der Gefässwandung befestigten Stator (15;52) und einem in diesem drehbaren und/oder längsverschiebbaren, zum Oeffnen resp. Schliessen des Verschlusses dienenden Rotor (16;53) besteht, die Einheit dabei in das Gefäss hineinragt und darin mindestens eine querliegende und von dieser ausgehend eine aus dem Gefäss führende Ausgussöffnung aufweist, dadurch **gekennzeichnet**, dass der im Stator (15,52) geführte Rotor (16,53) vom Gefässboden (11′) aus antreibbar ist und dass dabei zwischen dem Rotor (16,53) und dem Stator (15,52) in dem annähernd gesamten in das Gefäss (11) hineinragenden Bereich eine die querliegende/n Oeffnung/en (17,18,55) umgebende abdichtende zylindrische Fläche (20,56) vorgesehen ist, während in dem in der Gefässwandung (14) liegenden Bereich ein die unterschiedlichen Wärmeausdehnungen von Stator und Rotor aufnehmendes Spiel (22,57) zum Verhindern eines Klemmens der Einheit vorgesehen ist.

2. Einheit nach Anspruch 1, dadurch **gekennzeichnet**, dass der Bohrungsdurchmesser des Stators (15,52) im Bereich in der Gefässwandung (14) gegenüber dem im Gefässinnern aufgeweitet und/oder der Aussendurchmesser des Rotors (16) verkleinert ist um je wenigstens einige Zehntelmillimeter.

3. Einheit nach Anspruch 1 oder 2, dadurch **gekennzeichnet**, dass der Rotor (16,33,43) konzentrisch im Stator (15,32,42) angeordnet ist, eine zentral verlaufende Durchflussöffnung (19′, 31′,41′) und mindestens eine mit dieser verbundene, innerhalb des Gefässes liegende quere Oeffnung (19,31,41) aufweist.

4. Einheit nach Anspruch 1 oder 2, dadurch **gekennzeichnet**, dass der Stator (52) eine querliegende und eine mit dieser verbundene, aus dem Gefäss (11) führende Ausgussöffnung (55 und 54) hat, der Rotor (53) im Bereich der querliegenden Oeffnung (55) drehbar und/oder längsverschiebbar innerhalb einer Bohrung des Stators (52) angeordnet ist und eine quer durchgehende oder eine in das Gefässinnere umgelenkte Durchflussöffnung (55 oder 55′) hat.

5. Einheit nach einem der vorhergehenden Ansprüche, dadurch **gekennzeichnet**, dass eine Gaszuführung (35,36,71,72) von inertgas, zum Beipiel Argon, zwischen den Rotor (33,53′) und den Stator (32,52) in den in der Gefässwandung liegenden Bereich vorgesehen ist.

6. Einheit nach einem der vorhergehenden Ansprüche, dadurch **gekennzeichnet**, dass die querliegende Durchflussöffnung (17,18,31,41,55) im Stator (15,32,42,52) einen definierten Abstand von der Gefäss-Innenwandung (14′) aufweist, vorzugsweise wenigstens 20 Millimeter.

7. Einheit nach einem der vorhergehenden Ansprüche, dadurch **gekennzeichnet**, dass sie vorzugsweise mit vertikaler Achse im Gefässboden eingesetzt ist.

8. Einheit nach einem der vorhergehenden Ansprüche, dadurch **gekennzeichnet**, dass der Rotor (16′,16˝) und der Stator (15′,15˝) an ihren zylindrischen abdichtenden Flächen mindestens je eine sich gegenseitig berührende, als Abdichtung dienende schräge Ringfläche (75,76,75′,76′) aufweisen.

9. Einheit nach Anspruch 8, dadurch **gekennzeichnet**, dass die Ringflächen (75,76,75′,76′) am unteren Ende der zwischen Rotor (16′,16˝) und Stator (15′,15˝) vorgesehenen abdichtenden zylindrischen Fläche (20) angeordnet sind.

10. Einheit nach Anspruch 8 oder 9, dadurch **gekennzeichnet**, dass die Ringfläche (75,76) vom Stator (15′) resp. Rotor (16′) annähernd rechtwinklig zur zylindrischen Fläche (20) verläuft.

11. Einheit nach Anspruch 8 oder 9, dadurch **gekennzeichnet**, dass wenigstens eine Ringfläche (76′) durch eine Ringdichtung (77) gebildet ist, die insbesondere aus Graphit oder aus einem ähnlichen Material mit guten Gleiteigenschaften besteht.

12. Stator für eine Einheit nach Anspruch 1, dadurch **gekennzeichnet**, dass er eine zylindrische Sackloch- oder Durchgangsbohrung (20) aufweist.

13. Stator nach Anspruch 12, dadurch **gekennzeichnet**, dass dessen Bohrung (14) in dem in der Gefässwandung liegenden Bereich aufgeweitet oder verkleinert ist.

14. Stator nach einem der Ansprüche 4, 12 oder 13, dadurch **gekennzeichnet**, dass er eine querliegende und eine mit dieser verbundene, aus dem Gefäss (11) führende Ausgussöffnung (55 und 54) und eine für den Rotor (53) vorgesehene in axialer Richtung verlaufende Durchgangsbohrung aufweist.

15. Stator nach Anpruch 14, dadurch **gekennzeichnet**, dass er aus gegossenem feuerfestem Material besteht und einen hochwertigen feuerfesten Hülseneinsatz (52′) im Bereich der Bohrung für den Rotor (53˝) enthält.

16. Stator nach einem der vorhergehenden Ansprüche, dadurch **gekennzeichnet**, dass er mit mindestens einer Ringnut (44,60) in der für den Rotor (43,53) enthaltenden Bohrung versehen ist, in welche vorzugsweise mehrere radiale vom Inneren des Gefässes (11) ausgehende Oeffnungen (44′,61) führen, die Ringnut (44,60) unterhalb der querliegenden Durchflussöffnung (41,55) angeordnet und von der abdichtenden zylindrischen Fläche (40,56) umgeben ist.

17. Rotor für eine Einheit nach Anspruch 1, dadurch **gekennzeichnet**, dass er eine zylindrische Aussenfläche aufweist.

18. Rotor nach Anspruch 17, dadurch **gekennzeichnet**, dass dessen zylindrische Aussenfläche in dem in der Gefässwandung (14) liegenden Bereich verkleinert oder aufgeweitet ist.

## Claims

1. Refractory stator/rotor unit for a valve at the outlet of a vessel (11) containing a metal melt which comprises a stator (15, 52) secured in the vessel wall and a rotor (16, 53), which is rotatable and/or longitudinally slidable in it and serves to open or close the valve, the unit extending into the vessel and having at least one transverse outlet opening and an outlet opening starting from it leading out of the vessel, characterised in that the rotor (16, 53), which is guided in the stator (15, 52), may be actuated from the vessel base (11') and that provided between the rotor (16, 53) and the stator (15, 52) in nearly the entire region extending into the vessel (11) there is a sealing cylindrical surface (20, 56) surrounding the transverse opening(s) (17, 18, 55) whilst provided in the region situated within the vessel wall (14) there is a clearance, which accommodates the differing thermal expansions of the stator and rotor, for preventing jamming of the unit.

2. Unit as claimed in Claim 1, characterised in that the bore diameter of the stator (15, 52) is broadened in the region within the vessel wall (14) with respect to that in the interior of the vessel and/or the external diameter of the rotor (16) is reduced by at least a few tenths of a millimetre in each case.

3. Unit as claimed in Claim 1 or 2, characterised in that the rotor (16, 33, 43) is arranged concentrically within the stator (15, 32, 42) and has a centrally extending flow opening (19', 31', 41') and at least one transverse opening (19, 31, 41) connected to it and situated within the vessel.

4. Unit as claimed in Claim 1 or 2, characterised in that the stator (52) has a transverse outlet opening (55) and an outlet opening (54) connected to it and leading out of the vessel (11), the rotor (53) is rotatably and/or longitudinally slidably arranged in the region of the transverse opening (55) within a bore in the stator (52) and has a transverse flow opening (55) passing through it or a flow opening (55') bent into the interior of the vessel.

5. Unit as claimed in one of the preceding claims, characterised in that a gas supply (35, 36, 71, 72) of inert gas, for example argon, is provided between the rotor (33, 53') and the stator (32, 52) in the region situated within the vessel wall.

6. Unit as claimed in one of the preceding claims, characterised in that the transverse flow opening (17, 18, 31, 41, 55) within the stator (15, 32, 42, 52) has a defined spacing from the vessel inner wall (14'), preferably at least 20 millimetres.

7. Unit as claimed in one of the preceding claims, characterised in that it is preferably used with a vertical axis in the vessel base.

8. Unit as claimed in one of the preceding claims, characterised in that the rotor (16', 16'') and the stator (15', 15'') have at least one respective, mutually contacting, oblique annular surface (75, 76, 75', 76') serving as a seal on their cylindrical sealing surfaces.

9. Unit as claimed in Claim 8, characterised in that the annular surfaces (75, 76, 75', 76') are arranged at the lower end of the sealing cylindrical surface (20) provided between the rotor (16', 16'') and stator (15', 15'').

10. Unit as claimed in Claim 8 or 9, characterised in that the annular surface (75, 76) of the stator (15') or rotor (16') extends approximately at right angles to the cylindrical surface (20).

11. Unit as claimed in Claim 8 or 9, characterised in that at least one annular surface (76') is formed by an annular seal (77) which comprises, in particular, graphite or a similar material with good sliding properties.

12. Stator for a unit as claimed in Claim 1, characterised in that it has a cylindrical blind or through bore (20).

13. Stator as claimed in Claim 12, characterised in that its bore (14) is broadened or constricted in the region situated in the vessel wall.

14. Stator as claimed in one of Claims 4, 12 or 13, characterised in that it has a transverse outlet opening (55) and an outlet opening (54) connected to it leading out of the vessel (11) and a through bore provided for the rotor (53) extending in the axial direction.

15. Stator as claimed in Claim 14, characterized in that it comprises cast refractory material and includes a high grade refractory sleeve insert (52') for the rotor (53'') in the region of the bore.

16. Stator as claimed in one of the preceding claims, characterized in that it is provided with at least one annular groove (44, 60) in the bore containing the rotor (43, 53), leading into which there is preferably a plurality of radial openings (44', 61) starting from the interior of the vessel (11), the annular groove (44, 60) is arranged below the transverse flow opening (41, 55) and is surrounded by the sealing cylindrical surface (40, 56).

17. Rotor for a unit as claimed in Claim 1, characterised in that it has a cylindrical outer surface.

18. Rotor as claimed in Claim 17, characterised in that its cylindrical outer surface is of reduced size or broadened in the region situated within the vessel wall (14).

## Revendications

1. Ensemble stator/rotor réfractaire pour un obturateur de busette de coulée d'une cuve (11) contenant un bain de métal en fusion, ensemble constitué par un stator (15, 52) qui est fixé sur la paroi de la cuve et par un rotor (16, 53) qui est monté dans celui-ci avec possibilité de rotation et/ou de déplacement en translation aux fins d'ouvrir et respectivement de fermer l'obturateur, ledit ensemble faisant saillie dans la cuve et présentant, à l'intérieur de celle-ci, au moins un orifice de coulée transversal et, à partir de ce dernier, un orifice de coulée menant hors de la cuve, caractérisé par le fait que le rotor (16, 53) guidé dans le stator (15, 52) peut être entraîné à partir du fond (11') de la cuve et par le fait qu'il est prévu, entre le rotor (16, 53) et le stator (15, 52), dans pratiquement toute la zone qui fait saillie dans la cuve (11), une surface cylindrique (20, 56) qui entoure avec étanchéité le ou les orifices (17, 18, 55) transversaux, tandis qu'il est prévu, dans la zone située à l'intérieur de la paroi (14) de la cuve un jeu (22, 57) qui absorbe les dilatations thermiques du stator et du rotor afin d'éviter un blocage de l'ensemble.

2. Ensemble selon la revendication 1, caractérisé par le fait que le diamètre de l'alésage du stator (15, 52), dans la zone située à l'intérieur de la paroi (14) de la cuve est augmenté par rapport à la zone à l'intérieur de la cuve et/ou le diamètre extérieur du rotor (16) est diminué d'au moins quelques dixièmes de millimètres.

3. Ensemble selon la revendication 1 ou 2, caractérisé par le fait que le rotor (16, 33, 43) est disposé concentriquement à l'intérieur du stator (15, 32, 42) et présente un orifice d'écoulement (19', 31', 41') central et au moins un orifice (19, 31, 41) transversal qui communique avec lui et est situé à l'intérieur de la cuve.

4. Ensemble selon la revendication 1 ou 2, caractérisé par le fait que le stator (52) comporte un orifice transversal et un orifice de coulée (55 et 54) communiquant avec celui-ci situé qui mène à l'extérieur de la cuve, par le fait que le rotor (53), dans la zone de l'orifice transversal (55), est disposé avec possibilité de rotation et/ou de déplacement en translation à l'intérieur d'un alésage du stator (52) et présente un orifice d'écoulement (55 ou 55') transversal débouchant ou courbe à l'intérieur de la cuve.

5. Ensemble selon l'une des revendications précédentes, caractérisé par le fait qu'il est prévu une arrivée de gaz (35, 36, 71, 72) pour un gaz inerte, comme par exemple de l'argon, entre le rotor (33, 53) et le stator (32, 52) dans la zone située dans la paroi de la cuve.

6. Ensemble selon l'une des revendications précédentes, caractérisé par le fait que l'orifice d'écoulement (17, 18, 31, 41, 55) transversal dans le stator (15, 32, 42, 52) présente une distance déterminée par rapport à la paroi intérieure (14') de la cuve, de préférence 20 millimètres.

7. Ensemble selon l'une des revendications précédentes, caractérisé par le fait qu'il est monté de préférence verticalement dans le fond de la cuve.

8. Ensemble selon l'une des revendications précédentes, caractérisé par le fait que le rotor (16', 16'') et le stator (15', 15'') présentent, au niveau de leurs surfaces cylindriques assurant l'étanchéité; chacun au moins une surface (75, 76, 75', 76') annulaire inclinée faisant office de joint qui sont en contact mutuel.

9. Ensemble selon la revendication 8, caractérisé par le fait que les surfaces (75, 76, 75', 76') annulaires sont disposées à l'extrémité inférieure de la surface (20) cylindrique assurant l'étanchéité prévue entre le rotor (16', 16'') et le stator (15', 15'').

10. Ensemble selon la revendication 8 ou 9, caractérisé par le fait que la surface (75, 76) annulaire du stator (15') et du rotor (16') est sensiblement perpendiculaire à la surface cylindrique (20).

11. Ensemble selon la revendication 8 ou 9, caractérisé par le fait qu'au moins une surface (76') annulaire est formée par un joint annulaire (77) qui est constitué notamment en graphite ou en un matériau analogue possédant de bonnes caractéristiques de glissement.

12. Stator pour un ensemble selon la revendication 1, caractérisé par le fait qu'il présente un trou borgne ou un trou débouchant cylindrique.

13. Stator pour un ensemble selon la revendication 12, caractérisé par le fait que son alésage (14) est augmenté ou réduit dans la zone située à l'intérieur de la paroi de la cuve.

14. Stator selon l'une des revendications 4, 12 ou 13, caractérisé par le fait qu'il présente un orifice de coulée transversal et lié à celui-ci, un orifice de coulée menant hors de la cuve (55 et 54) et un alésage débouchant axial prévu pour le rotor (53).

15. Stator selon la revendication 14, caractérisé par le fait qu'il est en un matériau réfractaire moulé et comporte dans la région de l'alésage pour le rotor (53''), une douille (52') insérée en matériau réfractaire de haute qualité.

16. Stator selon l'une des revendications précédentes caractérisé par le fait qu'il comporte, dans l'alésage recevant le rotor (43, 53), au moins une gorge (44, 60) annulaire dans laquelle débouchent de préférence plusieurs orifices (44', 61) radiaux venant de l'intérieur de la cuve (11), par le fait que la gorge (44, 60) annulaire est disposée au-dessous de l'orifice d'écoulement (41, 55) transversal et est entourée par la surface (40, 56) cylindrique assurant l'étanchéité.

17. Rotor pour un ensemble selon la revendication 1, caractérisé par le fait qu'il présente une surface extérieure cylindrique.

18. Rotor pour un ensemble selon la revendication 17, caractérisé par le fait que, dans la zone située à l'intérieur de la paroi (14) de la cuve, sa surface extérieure cylindrique est augmentée ou réduite.
